# EUROPÄISCHE PATENTSCHRIFT

(11) **EP 0 014 953 B1**
(45) Veröffentlichungstag und Bekanntmachung des Hinweises auf die Patenterteilung: **23.06.1982**
(21) Anmeldenummer: 80100725.3
(22) Anmeldetag: 13.02.1980
(51) Int. Cl.: B65C 9/18, B65C 11/00

(54) **Handgerät zum Ausgeben oder Anbringen von selbsthaftenden Etiketten**
Hand-held device for dispensing or applying pressure sensitive labels
Outil à main pour distribuer ou appliquer des étiquettes autocollantes

(30) Priorität: 22.02.1979 DE 2906856
(43) Veröffentlichungstag der Anmeldung: 03.09.1980
(73) Patentinhaber: Esselte Pendaflex Corporation, Garden City New York 11530 (US)
(72) Erfinder: Becker, Werner, D-6932 Hirschhorn (DE); Schwöbl, Richard, D-6121 Rothenberg/Kortelshütte (DE)
(74) Vertreter: Freischem, Werner, Dipl.-Ing.

## Beschreibung

Die Erfindung bezieht sich auf ein Handgerät zum Ausgeben oder Anbringen von auf einem Trägerband haftenden selbstklebenden Etiketten, das mit einer das Trägerband schrittweise für den Vorschub jeweils eines Etiketts abziehenden Transportvorrichtung ausgerüstet ist, welche einen das Trägerband aufwickelnden Wickelkern aufweist, der um einen einseitig an einer Gehäusewand befestigten Lagerzapfen drehbar ist.

Ein von Hand betriebenes Etikettiergerät dieser Art ist bekannt aus der US-A-4 053 345. Bei dem bekannten Handgerät ist der Wickelkern in einem einseitig offenen Gehäuse gelagert, das an ein Etikettiergerät angeschlossen werden kann. Der Wickelkern wird über eine Reibscheibe derart angetrieben, daß der Wickelkern das aufzuwickelnde Trägerband unter Spannung hält. Der Reibradantrieb dient als Rutschkupplung, wenn der Transport des Trägerbandes beendet ist, aber der Wickelkern noch von der Reibscheibe angetrieben wird. Das bekannte Etikettiergerät hat den Nachteil, daß es unbequem ist, das aufgewickelte Trägerband von dem Wickelkern zu entfernen. Da das Gehäuse der Aufwickelvorrichtung nicht viel größer ist als der aufzuwickelnde Bandwikkel, ist es nicht leicht, das Bandende zu erfassen, um das aufgewickelte Trägerband wieder von dem Wickelkern abzunehmen.

Aus der DE-B-1 003 122 ist ein handbetätigtes Gerät zum Bereitstellen von selbstklebenden Etiketten bekannt, das einen aus dem Gehäuse des Gerätes herausnehmbaren Wickelkern für das Trägerband aufweist. Im Gerät wird der Wickelkern von zwei seitlich in den Wickelkern eingreifenden und an den jeweiligen Gehäusewänden gelagerten Zapfen gehalten. Einer der beiden Zapfen kann gegen die Wirkung einer Feder aus dem Wickelkern herausgezogen werden, so daß dieser sich auch von dem anderen Zapfen abziehen läßt. Auch bei diesem Gerät ist das Entfernen des aufgewickelten Trägerbandes arbeitsaufwendig, weil zuerst die Vorderwand des Gerätes entfernt werden muß, dann ein Zapfen aus dem Wickelkern herausgezogen werden muß, bevor der Wickelkern von dem anderen Zapfen abgezogen und aus dem Gerät herausgenommen werden kann, um das aufgewickelte Trägerband zu entfernen. Ausgehend von dem eingangs beschriebenen handbetriebenen Etikettiergerät liegt der Erfindung die Aufgabe zugrunde, den Wickelkern auf den Lagerzapfen innerhalb des Gehäuses des Handgerätes so anzuordnen, daß er zum mühelosen Entfernen des aufgewickelten Trägerbandes zumindest teilweise aus dem Gehäuse herausgeschoben werden kann.

Diese Aufgabe wird erfindungsgemäß dadurch gelöst, daß der Wickelkern axial verschiebbar auf eine den Wickelkern antreibende Nabe gehalten ist und über einen Mitnehmervorsprung, der in eine schräg zu einer Mantellinie der antreibenden Nabe verlaufende Nut eingreift, mit der antreibenden Nabe derart gekuppelt ist, daß die antreibende Nabe den Wickelkern unter der Spannung des Trägerbandes in Richtung auf die Gehäusewand, an der der Lagerzapfen befestigt ist, schiebt.

Bei dem erfindungsgemäßen Handgerät kann am Ende des Aufwickelvorgangs der Wickelkern ohne Schwierigkeiten von der Nabe abgezogen und das Trägerband entfernt werden.

Der Mitnehmervorsprung kann an der Mantelfläche der Nabe angeordnet sein, während die schräg verlaufende Nut an der Innenfläche eines trommelartig ausgebildeten Wickelkerns angeordnet sein kann. In diesem Falle verläuft die Nut vom freien Ende des Zapfens aus gesehen schräg nach vorn in Wickelrichtung.

In kinematische Umkehrung kann aber auch der Mitnehmervorsprung an der Innenfläche des Wickelkerns angeordnet sein, während die Nut sich in der Mantelfläche der Nabe befindet. In diesem Falle verläuft die Nut vom freien Ende des Lagerzapfens her gesehen schräg nach hinten, das heißt entgegen der Wickelrichtung.

Der vom aufzuwickelnden Trägerband auf den Wickelkern ausgeübte Bandzug bewirkt, daß der stets in der richtigen Stellung innerhalb des Handgerätes gehalten wird.

Ist das Trägerband aber aufgewickelt, so daß keine Bandspannung mehr auf den Wickelkern wirken kann, dann kann der Wickelkern axial zum freien Ende des Lagerzapfens hin geschoben werden und aus dem Handgerät herausgenommen werden.

Zweckmäßigerweise verläuft die Nut im Winkel von 10 bis 30°, vorzugsweise im Winkel von 15° schräg zu einer Mantellinie der Nabe.

In weiterer Entwicklung der Erfindung wird vorgeschlagen, daß an dem von der Gehäusewand, an dem der Lagerzapfen befestigt ist, abgewandten Ende der Nut ein Anschlag angeordnet ist. Dieser Anschlag bewirkt, daß der axial verschiebbare Wickelkern nicht von der Nabe abgezogen werden kann, aber weitgehend aus dem Gehäuse herausgezogen werden kann. Auf diese Weise wird verhindert, daß der Wickelkern vom Handgerät entfernt und verloren werden kann.

In der aus dem Handgerät herausragenden Stellung des Wickelkerns läßt sich das aufgewickelte Trägerband mühelos - wie eine Papier-oder Luftschlange - vom Wickelkern abwickeln, indem man beispielsweise das Handgerät mit dem Wickelkern nach unten gerichtet über einen Papierkorb hält.

Weitere Merkmale der Erfindung ergeben sich aus den Patentansprüchen 5 sowie 7 bis 11.

In der folgenden Beschreibung wird ein Ausführungsbeispiel eines erfindungsgemäßen Handgerätes unter Bezugnahme auf die Zeich-

nungen näher erläutert. Die Zeichnungen zeigen in
Fig. 1 eine Seitenansicht eines Handgerätes mit der erfindungsgemäßen Aufwickelvorrichtung für das Trägerband,
Fig. 2 eine schaubildliche Darstellung des Wickelkerns und der den Wickelkern antreibenden Nabe,
Fig. 3 eine Seitenansicht der antreibenden Nabe und des Wickelkerns,
Fig.4 eine Vorderansicht der antreibenden Nabe und des Wickelkerns,
Fig. 5 eine Schnittansicht des Wickelkerns, der Nabe und der-Antriebsteile,
Fig. 6 eine Seitenansicht des Wickelkerns.

Mit dem in Fig. 1 dargestellten Handgerät werden selbstklebende Etiketten 1, die in Reihe auf einem Trägerband 2 haften, auf dem Weg von der im Behälter 3 untergebrachten Etiketten-Vorratsrolle zu der Etiketten-Ausgabestelle, an der eine Andrückwalze 4 angeordnet ist, von einem Druckwerk 5 bedruckt und das Trägerband 2 zum Ablösen der Etiketten 1 von einem schrittweisen drehbaren Wickelkern 6 absatzweise um eine Umlenkvorrichtung 7 gezogen. An der Umlenkvorrichtung 7 wird das Trägerband 2. um etwa 180° umgelenkt, so daß sich die selbstklebenden Etiketten auf Grund ihrer Steifigkeit vom Trägerband 2 ablösen und in die Spendstellung gelangen. Ein in Spendstellung befindliches, bedrucktes und zum größten Teil vom Trägerband 2 abgelöstes Etikett 1 kann mit Hilfe der Andrückwalze 4 an einem zu etikettierenden Gegenstand angebracht werden. Die zum Bedrucken der Etiketten 1 sowie die für den schrittweisen Transport der Etiketten notwendigen Teile des Handgeräts sind in einem Gehäuse untergebracht, das einen Handgriff 9 aufweist, gegen den ein Handhebel 10 gegen die Kraft einer Rückstellfeder einschwenkbar ist. Durch Einschwenken des Handhebels 10 wird das Druckwerk 5 gegen einen Drucktisch bewegt. Bei der Rückschwenkbewegung des Handhebels 10 wird zum Beispiel über eine Zahnstange, die mit einem Ritzel kämmt, und über eine Freilaufkupplung der Wickelkern 6 um einen bestimmten Winkel in Abzugsrichtung gedreht.

Der trommelartige Wickelkern 6 ist um einen einseitig an einer Gehäusewand 8 befestigten Lagerzapfen 11 drehbar. Auf dem Lagerzapfen 11 ist - wie insbesondere die Fig. 5 zeigt - eine den Wickelkern 6 antreibende Nabe 12 gelagert, auf welche der Wickelkern 6 axial verschiebbar gehalten ist.

Wie die Fig.2, 3 und 6 zeigen, ist der Wickelkern 6 über zwei Mitnehmervorsprünge 14 und zwei schräg zu einer Mantellinie der Nabe 12 beziehungsweise schräg zur Drehachse der Nabe 12 verlaufende Nuten 15 derart mit der Nabe 12 gekuppelt, daß die antreibende Nabe 12 den Wickelkern 6 unter der Spannung des Trägerbandes 2 in Richtung auf die Gehäusewand 8 schiebt. Die schräg verlaufenden Nuten 15 bewirken also in Verbindung mit der Spannung des aufzuwickelnden Trägerbandes 2, daß der Wickelkern 6 stets innerhalb des Gehäuses gehalten wird. Der Wickelkern 6 weist eine Seitenwand 13 auf, die der tragenden Gehäusewand 8 zugewandt ist.

Die Nuten 15 verlaufen in einem Winkel von 15° schräg zu den parallel zur Drehachse verlaufenden Mantellinien der Nabe 12, und zwar vom freien Ende des Lagerzapfens 11 gesehen, schräg der Wickelrichtung entgegen. Damit der Wickelkern 6 nicht von der Nabe 12 abgezogen werden kann, ist das zum freien Ende des Lagerzapfens 11 weisende Ende der Nut 15 durch einen Anschlag 18 verschlossen. Die nach außen weisende Fläche des Anschlages 18 ist abgeschrägt, so daß eine Einlaufschräge 19 gebildet ist, die ein Aufschieben des Wickelkerns 6 unter elastischer Verformung. des Wickelkerns 6 und bzw. oder der Nabe 12 ermöglicht.

Wie die Fig. 3 und 4 zeigen, sind beiderseits der Anschläge 18 Schlitze 30 angebracht, so daß die nach außen weisenden Enden der Nuten 15 sich auf federnden Zungen befinden. Diese Zungen werden um beispielsweise 1 bis 2 mm radial nach innen gedrückt, wenn der Wickelkern 6 mit seinen Mitnehmervorsprüngen 14 auf die Nabe 12 aufgeschoben wird.

Zum bequemen Abwickeln des Trägerbandwickels ist - wie die Fig. 1 und 5 zeigen - in der der Gehäusewand 8 gegenüberliegenden Gehäusewand 16 ein relativ großes Fenster 17 angebracht, durch welches der Wickelkern 6 aus dem Gehäuse herausgezogen werden kann. Wenn das Ende des Trägerbandes 2 die Umlenkvorrichtung 7 passiert hat, beziehungsweise wenn auf das Trägerband 2 keine Zugkraft oder Spannung mehr einwirkt, kann der Wickelkern 6 zum freien Ende des Lagerzapfens 11 hin verschoben werden, bis die Mitnehmervorsprünge 14 gegen die Anschläge 18 stoßen. In dieser Stellung ragt der Wickelkern 6 zum größeren Teil aus dem Gehäuse heraus, wie dies in Fig. mit Phantomlinien dargestellt ist. In dieser Stellung des Wickelkerns 6 läßt sich durch Schräghalten des Etikettiergeräts das aufgewickelte Trägerband 2 selbsttätig - ähnlich einer Luftschlange - zum Beispiel in einen Papierkorb abwickeln..

Wie Fig. 6 zeigt, ist der Wickelkern 6 mit Schlitzen 20 versehen, in welche der Anfang des Trägerbandes 2 eingesteckt werden kann. Der Anfang des Trägerbandes 2 wird entgegen der Aufwickelrichtung in die Schlitze 20 so weit eingesteckt, daß sich bereits der Anfangsbereich der ersten Windung auf den eingesteckten Bandanfang auflegt und diesen zwischen sich und dem Wickelkern 6 festklemmt. Zum leichten Einführen des Trägerbandanfanges sind die Schlitze 20 an der Einsteckseite zu Einführtrichter 22 erweitert.

Pfeile 21, die auf der außenliegenden Wand des Wickelkerns 6 angebracht sind, kennzeichnen die Einsteckrichtung.

Bei diesem Handgerät wird der Drehwinkel des Wickelkerns 6 derart gesteuert, daß bei jedem Vorschub ein Etikett 1 in eine exakt einzuhaltende Spendstellung und gegebenenfalls ein anderes Etikett in eine exakt einzuhaltende Bedruckstellung gebracht werden. Es werden Trägerbänder benutzt, die zur Steuerung der Transportvorrichtung mit Randkerben, Einschnitten oder Ausnehmungen versehen sind, die in Abständen angebracht sind, welche genau dem Abstand der Vorderkanten der Etiketten entsprechen. Diese Ausnehmungen werden mechanisch mittels Fühler oder Vorsprünge abgetastet. Diese in die Ausnehmungen eingreifenden Fühler oder Vorsprünge steuern den Abzugsweg des Wickelkerns 6 dadurch, daß der Antrieb des Wickelkerns 6 von einer steuerbaren Kupplung unterbrochen wird, sobald das in Spendstellung zu bringende Etikett seine vorbestimmte Stellung erreicht hat.

Weil der Wickeldurchmesser sich mit der Zahl der aufgewickelten Trägerbandwindungen ändert, muß der Drehwinkel des Wickelkerns 6 umso kleiner werden, je größer der Durchmesser des schon aufgewickelten Bandwickels ist. Aus diesem Grunde wird die Kupplungsphase der Freilaufkupplung in Abhängigkeit von den Abständen gesteuert, mit denen die Etiketten 1 auf dem Trägerband 2 haften. Die Kupplung des Ritzels 23 mit dem Wickelkern 6 kann erfolgen, wenn das Druckwerk 5 durch Einschwenken des Handhebels 10 gegen den Drucktisch geschwenkt wird oder aber wenn das Druckwerk 5 und der Handhebel 10 von der Rückstellfeder in die Ausgangsstellung geschwenkt werden. Wie die Fig. 5 zeigt, ist das Ritzel 23 als Zahnsegment ausgebildet und an einer Antriebsnabe 24 angebracht, die auf dem Lagerzapfen 11 gelagert ist, auf dem auch die Nabe 12 gelagert ist. Die Nabe 12 trägt den Wickelkern 6 und ist mit ihr über die Mitnehmervorsprünge 14, die in schrägverlaufende Nuten 15 der Nabe 12 eingreifen gekuppelt. Der an der Gehäusewand 8 befestigte Lagerzapfen 11, die Antriebsnabe 24, die Abtriebsnabe 12, die von einer Schlingfeder 25 gebildete, steuerbare Freilaufkupplung, die ebenfalls von einer Schlingfeder 26 gebildete Rücklaufsperre, sowie ein Steuerkäfig 27 sind weitgehend innerhalb des Wickelkerns 6 untergebracht. Die Antriebsnabe 24, die Abtriebsnabe 12 und die Schlingfedern 25, 26 werden von dem Kopf 29 eines in den Lagerzapfen 11 geschraubten Schraubenbolzens auf dem Lagerzapfen 11 gehalten.

Eine Steuerklinke 28 wirkt derart auf den Steuerkäfig 27 ein, daß bei Drehen der Antriebsnabe 24 und der damit verbundenen Schlingfeder 25 in Antriebsrichtung die Schlingfeder 25 belastet und dadurch im Durchmesser kleiner wird und augenblicklich eine Kupplung mit der Nabe 12 herstellt. Wird die Steuerklinke 28 vom Steuerkäfig 27 abgehoben, dann entspannt sich die Schlingfeder 25 so, daß ihr Durchmesser größer wird und die Kupplung von Antriebsnabe 24 und Nabe 12 unterbrochen ist. Die Schlingfeder 25 stellt nur dann eine Kupplung zwischen Antriebsnabe 24 und Nabe 12 her, wenn die Antriebsnabe 24 in Antriebsrichtung gedreht wird.

In Fig. 5 ist zur einfacheren Darstellung und zur besseren Übersicht die schrägverlaufende Nut 15 in die Zeichenebene geklappt.

## Patentansprüche

1. Handgerät zum Ausgeben oder Anbringen von auf einem Trägerband (2) haftenden selbstklebenden Etiketten (1), das mit einer das Trägerband (2) schrittweise für den Vorschub eines Etiketts (1) abziehenden Transportvorrichtung ausgerüstet ist, welche einen das Trägerband (2) aufwickelnden Wickelkern (6) aufweist, der um einen einseitig an einer Gehäusewand (8) befestigten Lagerzapfen (11) drehbar ist, dadurch gekennzeichnet, daß der Wickelkern (6) axial verschiebbar auf eine den Wickelkern (6) antreibende Nabe (12) gehalten ist und über einen Mitnehmervorsprung (14), der in eine schräg zu einer Mantellinie der antreibenden Nabe (12) verlaufenden Nut (15) eingreift, mit der antreibenden Nabe (12) derart gekuppelt ist, daß die antreibende Nabe (12) den Wickelkern (6) unter der Spannung des Trägerbandes (2) in Richtung auf die Gehäusewand (8), an der der Lagerzapfen (11) befestigt ist, schiebt.

2. Handgerät nach Anspruch 1, dadurch gekennzeichnet, daß die Nut (15) im Winkel von 10 bis 30°, vorzugsweise im Winkel von 15°, schräg zu einer Mantellinie der Nabe (12) verläuft.

3. Handgerät nach Anspruch 1 oder 2, dadurch gekennzeichnet, daß die Nut (15)' in der Mantelfläche der Nabe (12) und der darin eingreifende Mitnehmervorsprung (14) an der Innenwand des Wickelkerns (6) angeordnet sind.

4. Handgerät nach Anspruch 1 oder 2, dadurch gekennzeichnet, daß die Nut (15) in der Innenwand des Wickelkerns (6) und der darin eingreifende Mitnehmervorsprung (14) an der Mantelfläche der Nabe (12) angeordnet sind.

5. Handgerät nach einem der Ansprüche 1 bis 4, dadurch gekennzeichnet, daß zwei einander gegenüberliegende Nuten (15) und zwei darin eingreifende Mitnehmervorsprünge (14) vorgesehen sind.

6. Handgerät nach einem der Ansprüche 1 bis 5, dadurch gekennzeichnet, daß an dem von der Gehäusewand (8), an dem der Lagerzapfen (11) befestigt ist, abgewandten Ende der Nut (15) ein Anschlag (18) angeordnet ist.

7. Handgerät nach Anspruch 6, dadurch gekennzeichnet, daß der Anschlag (18) auf einen radial nach innen federnden Bereich der Nabe (12) angeordnet ist.

8. Handgerät nach Anspruch 7, dadurch gekennzeichnet, daß der Anschlag (18) an der axial außenliegenden Seite eine Einlaufschräge (19) aufweist.

9. Handgerät nach einem der Ansprüche 1 bis 8, dadurch gekennzeichnet, daß der Wickelkern (6) trommelartig ausgebildet und die Nabe (12) von einer Antriebsnabe (24) über eine gesteuerte. Freilaufkupplung (25) um einen den Etikettenabständen entsprechenden Drehwinkel antreibbar ist.

10. Handgerät nach Anspruch 9, dadurch gekennzeichnet, daß die Freilaufkupplung (25) von einer auf der Antriebsnabe (24) angeordneten, einen zylindrischen Teil der Nabe (12) der Wickeltrommel (6) umschlingenden Schlingfeder (26) gebildet ist, deren freies Ende mit einem Steuerkäfig (27) verbunden ist.

11. Handgerät nach Anspruch 9 oder 10, dadurch gekennzeichnet, daß der Lagerzapfen (11), die steuerbare Freilaufkupplung (25,27) und die Rücklaufsperre (26,29) weitgehend innerhalb der Nabe (11) der Wickeltrommel (6) untergebracht sind.

## Claims

1. A hand appliance for issuing or applying selfadhering labels (1) which are stuck on a carrier strip (2), the appliance is equipped with a feeding mechanism which withdraws said carrier strip (2) stepwise for feeding a label (1), said feeding mechanism having a winding core (6) on to which said carrier strip (2) is to be wound and which is rotatable about a journal (11) fixed at one end to a housing wall (8), characterized in that said winding core (6) is held for axial displacement on a boss (12) which drives said winding core (6) and said widing core (6) through a driver projection (14) which engages in a groove (15) extending obliquely of a surface line of said driving boss (12) is so coupled to said driving boss (12) that said driving boss (12) shifts said winding core (6) under the tension of said carrier strip (2), in the direction of said wall of said housing (8) on which said journal (11) is fixed.

2. A hand appliance according to claim 1 characterized in that said groove (15) extends at an angle of from 10° to 30°, preferably at an angle of 15°, obliquely of said surface line of said boss (12).

3. A hand appliance according to claim 1 or 2 characterized in that said groove (15) is arranged in the external surface of said boss (12) and said driver projection (14) engaging said groove (15) is arranged on the inside wall of said winding core (6).

4. A hand appliance according to claim 1 or 2 characterized in that said groove (15) is arranged in the inside wall of said winding core (6) and said driver projection (14) engaging said groove (15) is arranged on the external surface of said boss (12).

. 5. A hand appliance according to one of claims 1 to 4 characterized in that two grooves (15) . opposite one another and two driver projection (14) engaging said grooves (15) are provided.

6. A hand appliance according to one of claims 1 to 5 characterized in that a stop member (18) is arranged at that end of said groove (15) which is further from said housing wall (8) on which said journal (11) is arranged.

7. A hand appliance according to claim 6 characterized in that said stop member (8) is arranged on a region of said boss (12) which has a radially inward springing action.

8. A hand appliance according to claim 7 characterized in that said stop member (18) comprises an insertion bevel (19) on the side thereof which is axially external.

9. A hand appliance according to one of claims 1 to 8 characterized in that said winding core (6) is constructed in the form of a drum and said boss (12) is capable of being driven by a driving boss (24) through a controlled freewheel clutch (25) which is drivable through an angle of rotation corresponding to the spacings of said labels (1).

10. A hand appliance according to claim 9 characterized in that said freewheel clutch (25) is formed by a coil spring (26) which is arranged on said driving boss (24) and is wrapped aroung a cylindrical part of said boss (12) of said winding drum (6), the free end of said spring (26) being connected to a control cage (27).

11. A hand appliance according to claim 9 or 10 characterized in that said journal (11), said controllable freewheel clutch (25, 27), and said reversing lock (26, 29) are mainly arranged inside the boss (12) of said winding drum (6).

## Revendications

1. Appareil à main pour distribuer ou apposer des étiquettes autocollantes (1), tenues sur une bande porteuse (2), présentant un dispositif de transport tirant pas à pas la bande porteuse (2) pour l'avance d'une étiquette (1), avec un noyau d'enroulement (6) de la bande porteuse (2), pivoté sur un tourillon (11), fixé d'un côté à une paroi (8) d'un boîtier, caractérisé en ce que le noyau d'enroulement (6) est déplaçable axialement sur un moyeu (12) entraînant ledit noyau d'enroulement (6) et accouplé audit moyeu d'entraînement (12) à l'aide d'une saillie d'entraînement (14) s'engageant dans une rainure (15) oblique par rapport à une ligne de pourtour du moyeu d'entraînement (12), de sorte que celui-ci déplace le noyau d'enroulement (6) sous l'effet de tension de la bande porteuse (2) en direction de la paroi (8) du boîtier à laquelle est fixé le tourillon (11).

2. Appareil selon la revendication 1, caractérisé en ce que l'angle de la rainure (15) oblique par rapport à une ligne de pourtour du moyeu (12) est de 10 à 30°, de préférence 15°.

3. Appareil selon la revendication 1 ou 2, caractérisé en ce que la rainure (15) est située dans l'enveloppe du moyeu (12) et que la saillie d'entraînement (14) engagée dans celle-ci est fixée à la paroi intérieure du noyau d'enroulement (6).

4. Appareil selon la revendication 1 ou 2, caractérisé en ce que la rainure (15) est située dans la paroi intérieure du noyau d'enroulement (6) et que la saillie d'entraînement (14) est engagée dans ladite rainure et fixée à l'enveloppe du moyeu (12).

5. Appareil selon l'une des revendications 1 à 4, caractérisé par deux rainures (15) opposées et deux saillies d'entraînement (14) engagées dans lesdites rainures.

6. Appareil selon l'une des revendications 1 à 5, caractérisé en ce que l'extrémité de la rainure (15) opposée à la paroi (8) du boîtier, à laquelle est fixé le tourillon (11), présente une butée (18).

7. Appareil selon la revendication 6, caractérisé en ce que la butée (18) se trouve sur une partie élastique du moyeu (12) fléchissant radialement vers l'intérieur.

8. Appareil selon la revendication 7, caractérisé en ce que la butée (18) présente sur le côté axialement vers l'extérieur un biais d'entrée oblique (19).

9. Appareil selon l'une des revendications 1 à 8, caractérisé en ce que le noyau d'enroulement (6) est en forme de tambour et que le moyeu (12) est entraîné par un moyeu (24) à l'aide d'un accouplement à roue libre contrôlé (25) d'un angle correspondant aux espaces entre les étiquettes.

10. Appareil selon la revendication 9, caractérisé en ce que l'accouplement à roue libre (25) est formé d'un ressort à enroulement (26), situé sur le moyeu d'entraînement (24) et entourant une partie cylindrique du moyeu (12) du tambour d'enroulement (6), l'extrémité libre du ressort étant liée à une cage de commande (27).

11. Appareil selon l'une des revendications 9 ou 10, caractérisé en ce que le tourillon (11), l'accouplement à roue libre contrôlé (25, 27) et un arrêt de recul (26,29) sont en grande partie situés à l'intérieur du moyeu (11) du tambour d'enroulement (6).
